# EUROPÄISCHE PATENTANMELDUNG

(11) **EP 4 057 262 A1**
(43) Veröffentlichungstag der Anmeldung: **14.09.2022**
(21) Anmeldenummer: 22160933.2
(22) Anmeldetag: 08.03.2022
(51) Int. Cl.: G09F 1/10, G09F 1/14, G09F 1/04, G09F 1/06, G09F 7/18

(54) **INFORMATIONSVORRICHTUNG**

(30) Priorität: 09.03.2021 DE 102021105708; 09.03.2021 DE 202021101191 U
(71) Anmelder: WPP Offsetdruck GmbH, 85604 Zorneding (DE)
(72) Erfinder: Wutz, Stefan, 85604 Zorneding (DE)
(74) Vertreter: noventive Patentanwaltsgesellschaft mbH

(57) **Zusammenfassung**

Eine Informationsvorrichtung (10) zur Anordnung auf einer ebenen Aufstelloberfläche (34), aufweisend einen Anzeigeabschnitt (14), aufweisend eine Anzeigefläche (16, 18), einen ersten Fußabschnitt (24), einen zweiten Fußabschnitt (26), eine Befestigungsmembran (30) mit einem von einem Anlagevorsprung (32) zur Anlage an die Aufstelloberfläche (34) umgebenen Saugabschnitt (40) und eine Verbindungseinrichtung (28), wobei die Verbindungseinrichtung (28) zur Verbindung der Befestigungsmembran (30) mit dem ersten Fußabschnitt (24) und dem zweiten Fußabschnitt (26) zwischen den Fußabschnitten (24, 26) und der Befestigungsmembran (30) angeordnet und mit diesen verbunden ist, wobei die Anzeigefläche (16, 18) sich zwischen einer Oberkante (20) des Anzeigeabschnitts (14) und einem Fußanschlussabschnitt (22) erstreckt, wobei die Fußabschnitte (24, 26) angrenzend an den Fußanschlussabschnitt (22) angeordnet sind, wobei die Befestigungsmembran (30) in einem Saugabschnitt (40) aufgrund der Verbindung durch die Verbindungseinrichtung (28) mittels Schwenken der Fußabschnitte (24, 26) relativ zu dem Anzeigeabschnitt (14) verformbar ist.

## Beschreibung

Die Erfindung betrifft eine Informationsvorrichtung zur Anordnung auf einer ebenen Aufstelloberfläche, die einen Anzeigeabschnitt, der eine Anzeigefläche aufweist, einen ersten Fußabschnitt und einen zweiten Fußabschnitt aufweist.

Derartige Informationsvorrichtungen finden vielfach als Aufsteller, insbesondere als Werbeaufsteller, beispielsweise auf Informationstheken, in Bars und Restaurants oder generell auf Oberflächen Anwendung, auf denen eine einfach sichtbare Informationsvorrichtung zur Unterrichtung von sich dort aufhaltenden Personen angeordnet werden kann. Dazu ist es insbesondere bekannt, beispielsweise einen senkrecht stehenden Anzeigeabschnitt vorzusehen, auf dessen Anzeigefläche die anzuzeigenden Informationen sichtbar angeordnet sind. Dieser Anzeigeabschnitt wird von zwei in einem Fußanschlussabschnitt von dem Anzeigeabschnitt abragenden Fußabschnitten, die durch ihre Anordnung beispielsweise eine Stützeinrichtung bilden, abgestützt. Eine derartige Informationsvorrichtung ist beispielsweise in der CA 2 954 775 A1 offenbart.

Bekannte Informationsvorrichtungen haben den Nachteil, dass sie auf der Oberfläche, auf der sie aufgestellt sind, einfach gleiten können. Dies bewirkt, dass die Informationsvorrichtungen beispielsweise in zugigen Umgebungen von der Oberfläche herunter auf den Boden geweht werden können.

Andere bekannte Informationsvorrichtungen werden fest mit der Oberfläche verbunden, beispielsweise verklebt, so dass sie im Anschluss nur noch schwer verschoben und oder entfernt werden können.

Vor diesem Hintergrund hat die vorliegende Erfindung die Aufgabe, eine Informationsvorrichtung vorzuschlagen, welche die Nachteile des Stands der Technik nicht aufweist und die insbesondere einfach von der Oberfläche lösbar und mit dieser verbindbar ist.

Die Aufgabe wird durch eine Informationsvorrichtung gemäß dem beigefügten Anspruch 1 gelöst. Weitere vorteilhafte Ausgestaltungen sind Gegenstand der abhängigen Ansprüche.

Zur Lösung der Aufgabe wird eine Informationsvorrichtung zur Anordnung auf einer ebenen Aufstelloberfläche vorgeschlagen, die einen Anzeigeabschnitt, der wiederum eine Anzeigefläche aufweist, einen ersten Fußabschnitt, einen zweiten Fußabschnitt und eine Befestigungsmembran aufweist. Die Befestigungsmembran weist einen Saugabschnitt auf, der von einem Anlagevorsprung zur Anlage an die Aufstelloberfläche umgeben ist. Die Informationsvorrichtung weist darüber hinaus eine Verbindungseinrichtung zur Verbindung der Befestigungsmembran mit dem ersten Fußabschnitt und dem zweiten Fußabschnitt auf, die zwischen dem Fußabschnitt und der Befestigungsmembran angeordnet und mit diesen verbunden ist. Die Anzeigefläche erstreckt sich zwischen einer Oberkante des Anzeigeabschnitt und einem Fußanschlussabschnitt, wobei die Fußabschnitte angrenzend an den Fußanschlussabschnitt und sich von diesem weg erstreckend angeordnet sind. Die Befestigungsmembran ist in dem Saugabschnitt aufgrund der Verbindung durch die Verbindungseinrichtung mittels Schwenken des Anzeigeabschnitts relativ zu wenigstens einem der Fußabschnitte verformbar.

Die Befestigungsmembran bildet in dem Saugabschnitt eine Luftkammer aus, wenn der Anlagevorsprung an die Aufstelloberfläche angelegt ist. Das Volumen der Luftkammer ist durch Verformen der Befestigungsmembran veränderlich. Somit kann der Anlagevorsprung an die Aufstelloberfläche angelegt werden, wenn die Befestigungsmembran so verformt ist, dass das Volumen der Luftkammer relativ klein ist. Im Anschluss werden die Fußabschnitte relativ zu dem Anzeigeabschnitt geschwenkt, so dass sich das Volumen der Luftkammer vergrößert. Dadurch bildet sich in der Luftkammer ein Unterdruck, der dazu führt, dass die Befestigungsmembran von dem umgebenden Luftdruck an der Aufstelloberfläche gehalten wird. Der Saugabschnitt wird also an der Aufstelloberfläche festgesaugt. Auch wenn der Anzeigeabschnitt selbst geschwenkt wird, stellt dies ein Schwenken der Fußabschnitte relativ zu dem Anzeigeabschnitt dar.

Dass die Befestigungsmembran in der richtigen Weise verformt wird ist insbesondere dadurch bewirkt, dass die Befestigungsmembran mittels der Verbindungseinrichtung sowohl mit dem ersten Fußabschnitt als auch mit dem zweiten Fußabschnitt verbunden ist. Dadurch, dass die Fußabschnitte sich bei Schwenken des Anzeigeabschnitts an unterschiedliche Positionen relativ zu der Befestigungsmembran bewegen, verformen sie die Befestigungsmembran zur Vergrößerung und/oder Verkleinerung des Volumens der Luftkammer beim Verschwenken.

In einer weiteren Ausführungsform ist der Anlagevorsprung durch eine kreisförmige Erhebung gebildet.

Dadurch wird ein kreisförmiger Saugabschnitt gebildet. Die Kreisform bewirkt, dass die durch den Unterdruck in der gebildeten Luftkammer wirkenden Kräfte gleichmäßig auf den Anlagevorsprung verteilt werden. Dadurch ergibt sich eine besonders stabile Saugwirkung.

In einer weiteren Ausführungsform ist die Verbindungseinrichtung mit der Befestigungsmembran in dem Saugabschnitt verbunden.

Dadurch wird die Befestigungsmembran unmittelbar an der Stelle verformt, an der dies die größte Wirkung hat.

In einer weiteren Ausführungsform ist die Verbindungseinrichtung mit der Befestigungsmembran ausschließlich im Bereich des Saugabschnitts verbunden.

Dies verbessert die Wirkung der Verformung weiter.

In einer weiteren Ausführungsform sind die Fußabschnitte in eine Transportstellung und eine Anzeigestellung schwenkbar. In der Transportstellung ist der zweite Fußabschnitt an den Anzeigeabschnitt anlegbar. In der Anzeigestellung sind der erste Fußabschnitt und der zweite Fußabschnitt im Wesentlichen parallel zu der Aufstelloberfläche und im Wesentlichen senkrecht zu dem Anzeigeabschnitt angeordnet.

Der Anzeigeabschnitt ragt dadurch in der Anzeigestellung im Wesentlichen senkrecht von der Aufstelloberfläche ab. Dadurch ist die Anzeigefläche gut sichtbar.

In einer weiteren Ausführungsform ist die Befestigungsmembran in Anzeigestellung mittels Druck auf die Oberkante derart verformbar, dass ein zwischen dem Saugabschnitt unter Aufstelloberfläche vorhandenes Luftvolumen verkleinerbar ist.

Sofern die durch das Verschwenken wie oben beschriebene Saugwirkung nicht ausreicht, um die Informationsvorrichtung an der Aufstelloberfläche zu befestigen kann somit durch einen Druck auf die Oberkante die zwischen dem Saugabschnitt unter Aufstelloberfläche vorhandene Luftkammer zusammengedrückt und Luft durch den Überdruck zwischen der Aufstelloberfläche und dem Anlagevorsprung austreten. Wird anschließend der Druck von der Oberkante entfernt, so vergrößert sich das Volumen der Luftkammer wieder und der Unterdruck bildet sich aus.

In einer weiteren Ausführungsform sind der Anzeigeabschnitt, der erste Fußabschnitt und der zweite Fußabschnitt gemeinsam einstückig ausgebildet.

Dadurch ergibt sich besonders gute innere Stabilität und Haltbarkeit.

In einer weiteren Ausführungsform weist der Anzeigeabschnitt eine erste Materiallage und eine zweite Materiallage auf, die im Bereich des Anzeigeabschnitts aneinander anliegend angeordnet sind, wobei der erste Fußabschnitt aus einem Abschnitt der ersten Materiallage gebildet ist und der zweite Fußabschnitt aus einem Abschnitt der zweiten Materiallage gebildet ist.

Dadurch sind die beiden Fußabschnitte jeweils mit einem Teil des Anzeigeanschnitts gekoppelt, so dass sich aus dem Zusammenwirken der Materiallagen mit den mechanisch gekoppelten Fußabschnitten eine verbesserte Stabilität der Informationsvorrichtung ergibt.

In einer weiteren Ausführungsform sind die Materiallagen durch Falten aus einem gemeinsamen Rohling gewonnen.

Die Herstellung des Anzeigeabschnitts und der Fußabschnitte ist dadurch einfach durchführbar.

In einer weiteren Ausführungsform sind die Verbindungseinrichtung und/oder die Befestigungsmembran aus einem flexiblen und/oder dehnbaren Material gebildet.

Dadurch wird die Fähigkeit der Informationsvorrichtung, das Volumen der Luftkammer zu verändern, verbessert.

Weitere Merkmale und Varianten der Erfindung sind aus den beigefügten Figuren ersichtlich, die eine Erfindungsform der Erfindung lediglich schematisch zeigen. Es zeigen im Einzelnen:
- Fig. 1: einen schematischen Schnitt durch eine Informationsvorrichtung in einer Anzeigestellung gemäß einer Ausführungsform der Erfindung;
- Fig. 2: einen schematischen Schnitt durch eine Informationsvorrichtung in einer Transportstellung gemäß einer Ausführungsform der Erfindung;
- Fig. 3: einen schematischen Schnitt durch eine Befestigungsmembran gemäß einer Ausführungsform der Erfindung;
- Fig. 4: einen schematischen Schnitt durch eine Befestigungsmembran gemäß einer Ausführungsform der Erfindung;
- Fig. 5: einen schematischen Schnitt durch eine Befestigungsmembran gemäß einer Ausführungsform der Erfindung;
- Fig. 6: eine schematische Draufsicht auf eine Fläche der Befestigungsmembran aus Fig. 5 und
- Fig. 7: eine perspektivische Ansicht der Informationsvorrichtung in einer Anzeigestellung.

Die in Fig. 1 in einer Anzeigestellung gezeigte Informationsvorrichtung 10 weist einen Anzeigeabschnitt 14 auf, der eine an einer Außenseite einer ersten Materiallage 44 angeordnete erste Anzeigefläche 16 und eine an einer Außenseite einer zweiten Materiallage 46 angeordnete zweite Anzeigefläche 18 aufweist. Der Anzeigeabschnitt 14 weist eine Oberkante 20 auf, welche den Anzeigeabschnitt 14 auf einer Seite abschließt. An einer anderen Seite des Anzeigeabschnitt 14 ist der Fußanschlussabschnitt 22 angeordnet, in dem ein erster Fußabschnitt 24 und ein zweiter Fußabschnitt 26 mit dem Anzeigeabschnitt 14 verbunden sind.

Der Anzeigeabschnitt 14, der erste Fußabschnitt 24 und der zweite Fußabschnitt 26 sind beispielsweise einstückig ausgebildet und beispielsweise aus Papier, Karton und/oder Pappe gebildet.

Mit dem ersten Fußabschnitt 24 und dem zweiten Fußabschnitt 26 ist eine Verbindungseinrichtung 28 so verbunden, dass sie jeweils teilweise an diesen anliegt. Die Verbindung zwischen dem Fußabschnitt 24, 26 und der Verbindungseinrichtung 28 ist kraftschlüssig, kann also Druck-, Zug- und Scherkräfte übertragen. Darüber hinaus ist die Verbindungseinrichtung 28 mit einer Befestigungsmembran 30 kraftschlüssig verbunden. Die Verbindungseinrichtung 28 ist mit der Befestigungsmembran 30 so verbunden, dass Positionsänderungen der Fußabschnitte 24, 26 zu einer Verformung der Befestigungsmembran 30 führen.

Die Befestigungsmembran 30 weist einen kreisförmig umlaufenden Anlagevorsprung 32 auf, der an einer Aufstelloberfläche 34 anliegt. Durch ein Gewicht der Informationsvorrichtung 10, das mittels der Verbindungseinrichtung 28 auf die Befestigungsmembran 30 übertragen wird, wird der Anlagevorsprung 32 leicht an die Aufstelloberfläche 34 angedrückt. Durch die Verbindung der Befestigungsmembran 30 mittels der Verbindungseinrichtung 28 an den Fußabschnitten 24, 26 wird die Befestigungsmembran 30 verformt. Dadurch bildet sich zwischen der Aufstelloberfläche 34 und der Befestigungsmembran 30 eine von dem Anlagevorsprung 32 begrenzte Luftkammer 36. Durch den Kontakt zwischen dem Anlagevorsprung 32 und der Aufstelloberfläche 34 kann Luft nur dann ein- oder austreten, wenn ein signifikanter, von dem Material der Befestigungsmembran 30 abhängiger, Druckunterschied zwischen den beiden Seiten des Kontakts besteht.

Durch einen Druck von oben auf die Oberkante 20 in Richtung der Aufstelloberfläche 34 wird die Luftkammer 36 zusammengedrückt, so dass der darin enthaltene Luftdruck und somit auch der Druckunterschied zwischen den beiden Seiten des Kontakts steigt. Aufgrund des steigenden Luftdrucks kann Luft durch die Verbindung zwischen Aufstelloberfläche 34 und Anlagevorsprung 32 austreten. Wenn der Druck auf die Oberkante 20 dann entfernt wird, wird durch eine Federwirkung der Fußabschnitte 24, 26, der Verbindungeinrichtung 28 und/oder der Befestigungsmembran 30 die Luftkammer 36 wieder vergrößert, ohne dass Luft durch den Kontakt zwischen der Befestigungsmembran 30 und dem Anlagevorsprung 32 wieder in die Luftkammer 36 eintreten könnte, da der von der Federwirkung bewirkte Druckunterschied zu gering ist. Dadurch wird in der Luftkammer 36 ein Unterdruck erzeugt, so dass der umgebende Luftdruck die Befestigungsmembran 30 an die Aufstelloberfläche 34 drückt. Dadurch wird die Informationsvorrichtung 10 an der Aufstelloberfläche 34 befestigt und an weiterer Bewegung gehindert.

In **Fig. 2** ist die Informationsvorrichtung 10 in einer Transportstellung gezeigt. Der Anzeigeabschnitt 14 und der zweite Fußabschnitt 26 sind aneinander anliegend angeordnet. Der erste Fußabschnitt 24 ragt im Wesentlichen in einer Richtung, in der sich der Anzeigeabschnitt 14 erstreckt, von dessen Fußanschlussabschnitt 22 ab. Die Befestigungsmembran 30 ist dadurch so verformt, dass sie auch, wenn sie teilweise an einer Aufstelloberfläche 34 anliegen würde, keine Luftkammer 36 mit dieser zusammen ausbildet, da der Anlagevorsprung 32 nicht in einer Fläche angeordnet ist, die der Aufstelloberfläche 34 entspricht.

Somit kann die Informationsvorrichtung 10 durch Verschwenken des Anzeigeabschnitts 14 relativ zu den Fußabschnitten 24, 26 oder durch Verschwenken der Fußabschnitte 24, 26 relativ zu dem Anzeigeabschnitt 14, was geometrisch gleichwertig ist, von der Aufstelloberfläche 34 gelöst oder an dieser befestigt werden.

**Fig. 3** zeigt schematisch eine Befestigungsmembran 30. Die Befestigungsmembran 30 ist beispielsweise aus Papier, Karton und/oder Pappe gebildet. Die Befestigungsmembran 30 weist eine Prägung 38 auf, die kreisförmig ausgebildet ist. Die Prägung 38 bewirkt, dass sich auf einer Oberfläche der Befestigungsmembran 30 der Anlagevorsprung 32 ausbildet. Innerhalb des Anlagevorsprungs 32 ist der Saugabschnitt 40 ausgebildet, der der Ausbildung der Luftkammer 36 zusammen mit der Aufstelloberfläche 34 dient.

Eine Befestigungsmembran 30 gemäß einer weiteren Ausführungsform ist in **Fig. 4** gezeigt. Der Saugabschnitt 40 ist in dieser Ausführungsform gewölbt ausgebildet, so dass sich ohne Belastung eine größere Luftkammer 36 ausbilden kann.

Eine Befestigungsmembran 30 gemäß einer weiteren Ausführungsform ist in **Fig. 5** gezeigt. Die Befestigungsmembran 30 weist in dieser Ausführungsform einen weiteren abgesetzten Anlageabschnitt 42 auf, der zur Anlage an die Fußabschnitte 24, 26 ausgebildet ist. In der Anzeigestellung üben die Fußabschnitte 24, 26 Druck auf den Anlageabschnitt 42 aus, durch den der Anlagevorsprung 32 mit größerer Kraft an die Aufstelloberfläche 34 andrückbar ist.

**Fig. 6** zeigt die Befestigungsmembran 30 gemäß Fig. 5 von einer Oberseite. Der Anlagevorsprung 32 schließt den Saugabschnitt 40 ein. Im Wesentlichen in der Mitte des Saugabschnitts 40 ist die Verbindungseinrichtung 28 angeordnet. Die Verbindungseinrichtung 28 überdeckt beispielsweise nicht den gesamten Saugabschnitt 40, sondern lediglich einen Teil davon.

In **Fig. 7** ist beispielhaft die Informationsvorrichtung 10 in Anzeigestellung gezeigt. Der Anzeigeabschnitt 14 ragt im Wesentlichen senkrecht von dem ersten Fußabschnitt 24 und im zweiten Fußabschnitt 26 ab, die im Wesentlichen parallel zueinander angeordnet sind.

In weiteren Ausführungsformen kann die Verbindungseinrichtung 28 beispielsweise durch eine auf die Befestigungsmembran aufgebrachte Klebeschicht gebildet sein.

In weiteren Ausführungsformen kann die Befestigungsmembran 30 beispielsweise aus Papier, Pappe, Karton, Kunststofffolie und/oder jedem anderen luftundurchlässigen und beispielsweise flexiblen und/oder beispielsweise dehnbaren Material gebildet sein.

In weiteren Ausführungsformen kann der Anzeigeabschnitt 14 beispielsweise aus einem Rohling in Form eines länglichen Stücks Pappe einstückig gebildet sein. Dieser Rohling kann in einem Verfahrensschritt gefalzt oder gefaltet werden, um die Oberkante 20 zu bilden und den Rohling in die beiden Materiallagen 44, 46 aufzuteilen, die im Bereich der Oberkante 20 miteinander verbunden sind. In einem weiteren Verfahrensschritt können die erste Anzeigefläche 16 bzw. die erste Materiallage 44 und die zweite Anzeigefläche 18 bzw. die zweite Materiallage 46 mit ihren Rückseiten aneinander verklebt werden, um den Anzeigeabschnitt 14 zu bilden. In einem weiteren Verfahrensschritt kann der erste Fußabschnitt 24 in dem Fußanschlussabschnitt 22 durch Falzen und/oder Rillen von dem Anzeigeabschnitt 14 abgesetzt werden. In einem weiteren Verfahrensschritt kann der zweite Fußabschnitt 26 in dem Fußanschlussabschnitt 22 durch Falzen und/oder Rillen von dem Anzeigeabschnitt 14 abgesetzt werden. Diese einstückige Herstellung ist besonders einfach realisierbar und umweltfreundlich.

In weiteren Ausführungsformen können die Fußabschnitte 24, 26 beispielsweise an unterschiedlichen Positionen im Fußanschlussabschnitt 22 des Anzeigeabschnitts 14 angeordnet sein. Der erste Fußabschnitt 24 ist dann in einem ersten Abstand und der zweite Fußabschnitt 26 ist in einem zweiten Abstand von der Oberkante 20 angeordnet. Durch die Verbindung der Befestigungsmembran 30 mittels der Verbindungseinrichtung 28 an den Fußabschnitten 24, 26 wird die Befestigungsmembran 30 verformt, da die Fußabschnitte 24, 26 nicht koplanar zueinander angeordnet sind. Dadurch bildet sich zwischen der Aufstelloberfläche 34 und der Befestigungsmembran 30 eine von dem Anlagevorsprung 32 begrenzte Luftkammer 36.

Die Verwendung von Papier, Pappe und/oder Karton erlaubt eine umweltfreundliche Herstellung und ein vereinfachtes Recycling der Informationsvorrichtung 10.

Die hier genannten Merkmale können innerhalb des Erfindungsgedankens auf vielfältige andere vorteilhafte Art und Weise kombiniert werden.

Die vorliegende Erfindung vereinfacht ein Befestigen und ein Lösen einer Informationsvorrichtung 10 an bzw. von einer Aufstelloberfläche 34 und erlaubt gleichzeitig eine umweltfreundliche Herstellung der Informationsvorrichtung 10.

### Bezugszeichenliste

- 10: Informationsvorrichtung
- 14: Anzeigeabschnitt
- 16: erste Anzeigefläche
- 18: zweite Anzeigefläche
- 20: Oberkante
- 22: Fußanschlussabschnitt
- 24: erster Fußabschnitt
- 26: zweiter Fußabschnitt
- 28: Verbindungseinrichtung
- 30: Befestigungsmembran
- 32: Anlagevorsprung
- 34: Aufstelloberfläche
- 36: Luftkammer
- 38: Rillung/Prägung
- 40: Saugabschnitt
- 42: Anlageabschnitt
- 44: erste Materiallage
- 46: zweite Materiallage

## Patentansprüche

1. Informationsvorrichtung (10) zur Anordnung auf einer ebenen Aufstelloberfläche (34), aufweisend
einen Anzeigeabschnitt (14), aufweisend eine Anzeigefläche (16, 18),
einen ersten Fußabschnitt (24),
einen zweiten Fußabschnitt (26),
eine Befestigungsmembran (30) mit einem von einem Anlagevorsprung (32) zur Anlage an die Aufstelloberfläche (34) umgebenen Saugabschnitt (40) und
eine Verbindungseinrichtung (28), wobei
die Verbindungseinrichtung (28) zur Verbindung der Befestigungsmembran (30) mit dem ersten Fußabschnitt (24) und dem zweiten Fußabschnitt (26) zwischen den Fußabschnitten (24, 26) und der Befestigungsmembran (30) angeordnet und mit diesen verbunden ist, wobei
die Anzeigefläche (16, 18) sich zwischen einer Oberkante (20) des Anzeigeabschnitts (14) und einem Fußanschlussabschnitt (22) erstreckt, wobei die Fußabschnitte (24, 26) angrenzend an den Fußanschlussabschnitt (22) angeordnet sind, wobei
die Befestigungsmembran (30) in einem Saugabschnitt (40) aufgrund der Verbindung durch die Verbindungseinrichtung (28) mittels Schwenken des Anzeigeabschnitts (14) relativ zu wenigstens einem der Fußabschnitte (24, 26) verformbar ist.

2. Informationsvorrichtung gemäß Anspruch 1, **dadurch gekennzeichnet, dass** der Anlagevorsprung (32) durch eine kreisförmige Erhebung gebildet ist.

3. Informationsvorrichtung gemäß Anspruch 1 oder 2, **dadurch gekennzeichnet, dass** die Verbindungseinrichtung (28) mit der Befestigungsmembran (30) in dem Saugabschnitt (40) verbunden ist.

4. Informationsvorrichtung gemäß einem der voranstehenden Ansprüche, **dadurch gekennzeichnet, dass** die Verbindungseinrichtung (28) mit der Befestigungsmembran (30) ausschließlich im Bereich des Saugabschnitts (40) verbunden ist.

5. Informationsvorrichtung gemäß einem der voranstehenden Ansprüche, **dadurch gekennzeichnet, dass** die Fußabschnitte (24, 26) in eine Transportstellung und eine Anzeigestellung schwenkbar sind, wobei in der Transportstellung der zweite Fußabschnitt (26) an den Anzeigeabschnitt (14) anlegbar ist und wobei in der Anzeigestellung der erste Fußabschnitt (24) und der zweite Fußabschnitt (26) im Wesentlichen parallel zu der Aufstelloberfläche (34) und im Wesentlichen senkrecht zu dem Anzeigeabschnitt (14) angeordnet sind.

6. Informationsvorrichtung gemäß Anspruch 5, **dadurch gekennzeichnet, dass** in der Anzeigestellung die Befestigungsmembran (30) mittels Drucks auf die Oberkante (20) derart verformbar ist, dass eine zwischen dem Saugabschnitt (40) und der Aufstelloberfläche vorhandene Luftkammer (36) verkleinerbar ist.

7. Informationsvorrichtung gemäß einem der voranstehenden Ansprüche, **dadurch gekennzeichnet, dass** der Anzeigeabschnitt (14), der erste Fußabschnitt (24) und der zweite Fußabschnitt (46) gemeinsam einstückig ausgebildet sind.

8. Informationsvorrichtung gemäß Anspruch 7, **dadurch gekennzeichnet, dass** der Anzeigeabschnitt (14) eine erste Materiallage (44) und eine zweite Materiallage (46) aufweist, die im Bereich des Anzeigeabschnitts (14) aneinander anliegend angeordnet sind, wobei der erste Fußabschnitt (24) aus einem Abschnitt der ersten Materiallage (44) gebildet ist und der zweite Fußabschnitt (26) aus einem Abschnitt der zweiten Materiallage (46) gebildet ist.

9. Informationsvorrichtung gemäß Anspruch 8, **dadurch gekennzeichnet, dass** die Materiallagen (44, 46) durch Falten aus einem gemeinsamen Rohling gewonnen sind.

10. Informationsvorrichtung gemäß einem der voranstehenden Ansprüche, **dadurch gekennzeichnet, dass** die Verbindungseinrichtung (28) und/oder die Befestigungsmembran (30) aus einem flexiblen und/oder dehnbaren Material gebildet sind.
